# EUROPÄISCHE PATENTSCHRIFT

(11) **EP 1 252 017 B1**
(45) Veröffentlichungstag und Bekanntmachung des Hinweises auf die Patenterteilung: **03.09.2003**
(21) Anmeldenummer: 01909508.2
(22) Anmeldetag: 22.01.2001
(51) Int. Cl.: B41F 1/00

(54) **VORRICHTUNG ZUM EINZIEHEN EINER BAHN**
DEVICE FOR INFEEDING A WEB
DISPOSITIF POUR INSERER UNE BANDE

(30) Priorität: 02.02.2000 DE 10004482
(43) Veröffentlichungstag der Anmeldung: 30.10.2002
(73) Patentinhaber: Koenig & Bauer Aktiengesellschaft, 97080 Würzburg (DE)
(72) Erfinder: KLEINSCHNITZ, Andreas, Josef, 97274 Leinach (DE)
(86) Internationale Anmeldenummer: DE0100248
(87) Internationale Veröffentlichungsnummer: WO01056790

(56) Entgegenhaltungen:
- DE-A- 19 816 510
- DE-U- 9 214 808

## Beschreibung

Die Erfindung betrifft Vorrichtungen zum Einziehen einer Bahn gemäß dem Oberbegriff der Ansprüche 1 oder 6.

Es ist allgemein bekannt, Führungen für Papierbahneinzugsmittel, wie z. B. für Seile, Bänder oder Rollenketten zumindest auf der Innenseite von einem der Seitengestelle einer Rollenrotationsdruckmaschine zu befestigen. So werden z. B. in der DE-OS 22 41 127 die Führungen mittels Gabellagern an der Seitengestellinnenseite befestigt.

Die DE 92 14 808 U1 zeigt eine Anpassung der Führungen der Einzugmittel in Bahnrichtung.

Die DE 198 16 510 A1 beschreibt den Einzug einer Materialbahn oder mehrerer Streifen hiervon, wobei die Bahn oder Streifen jeweils mittig erfaßt werden. Als Einzugsmittel dienen hierzu ein oder entsprechend mehrere flexible Bänder, die über Druckmaschinenzylinder umgelenkt und jeweils durch Winden aufgewickelt werden, wobei die Winden zum Ausgleich an die jeweilige mittige Lage der jeweiligen Bahn quer verschiebbar sind.

Der Erfindung liegt die Aufgabe zugrunde, Vorrichtungen zum Einziehen einer Bahn zu schaffen.

Die Aufgabe wird erfindungsgemäß durch die Merkmale der Ansprüche 1 oder 6 gelöst.

Die mit der Erfindung erzielbaren Vorteile bestehen insbesondere darin, eine Führung von Papierbahneinzugsmitteln zu schaffen, die an die Rollenwechslerbreite anpaßbar ist.

Dabei können Halterungen so eingestellt werden, daß die Flucht der Papierbahneinzugsmittel mit der Papierbahnbreite in Übereinstimmung befindlich ist.

Ein Ausführungsbeispiel der Erfindung ist in der Zeichnung dargestellt und wird im folgenden näher beschrieben:

Die Zeichnung zeigt eine perspektivische Darstellung einer erfindungsgemäßen Einrichtung zum axialen Verstellen von Führungen für Papierbahneinzugsmittel.

Zwischen Seitengestellen 01; 02 einer Rollenrotationsdruckmaschine sind Walzen 03; 04, z. B. Papierleitwalzen, drehbar gelagert. Zumindest an einem Seitengestell 02 sind voneinander beabstandete, in achsparalleler Richtung A der Rotationsachse 06; 07 weisende Führungsschienen 08; 09 befestigt. Die Führungsschienen 08; 09 können z. B. aus C-förmigen Profilen bestehen und wie in der Zeichnung dargestellt, auch zwischen beiden Seitengestellen 01; 02 traversenartig ausgebildet sein.

In den C-förmigen Profilen sind z. B. mit Gewindebohrungen versehene, nicht dargestellte, verschiebbare Gleitsteine angeordnet.

Auf den Führungsschienen 08, 09 ist eine in achsparalleler Richtung A stufenlos verschiebbare Halterung 11 angeordnet, welche eine oder mehrere Führungen 12, z. B. Führungsrollen, zur Aufnahme oder Umlenkung eines Papierbahneinzugsmittels 13, z. B. eines hin- und zurückziehbaren Bandsystems trägt.

Die Halterung 11 kann z. B. aus einer Platte bestehen, welche in achsparalleler Richtung A weisende Laschen 14; 16 hat, über welche die plattenförmige Halterung 11 mittels nicht dargestellter Halteschrauben mit den verschiebbaren Gleitsteinen der Führungsschiene 08; 09 in Verbindung steht. Somit sind die Papierbahneinzugsmittel 13 gegenüber einer Seitenkante einer einzuziehenden, nicht dargestellten Papierbahn in achsparalleler Richtung A verschiebbar angeordnet.

Das Einzugsmittel 13 ist in einer erster Position in der Nähe einer Seitenkante einer ersten Bahn mit einer ersten Breite und das Einzugsmittel in einer zweiten Position in der Nähe einer Seitenkante einer zweiten Bahn mit einer zweiten Breite angeordnet.

Die Halterungen 11 können jeweils die Führungen 12 für ein oder mehrere Papierbahneinzugsmittel 13 aufnehmen.

Die Führungen 12 können auch aus gebogenen C-förmigen Hohlprofilen zur Aufnahme von endlichen Papierbahneinzugsmitteln 13, z. B. einer Rollenkette, bestehen.

An dem Papierbahneinzugsmittel wird in bekannter Weise der Anfang einer Papierbahn befestigt.

### Bezugszeichenliste

- 01: Seitengestell
- 02: Seitengestell
- 03: Walze
- 04: Walze
- 05: -
- 06: Rotationsachse (03)
- 07: Rotationsachse (03)
- 08: Führungsschiene
- 09: Führungsschiene
- 10: -
- 11: Halterung
- 12: Führung (13)
- 13: Papierbahneinzugsmittel
- 14: Lasche (11)
- 15: -
- 16: Lasche (11)

- A: Richtung, achsparallel

## Patentansprüche

1. Vorrichtung zum Einziehen einer Bahn, wobei ein Einzugsmittel (13) in mehreren Führungen (12) bewegbar angeordnet ist, **dadurch gekennzeichnet, daß** mehrere Führungen (12) zur Umlenkung des Einzugsmittels (13) auf einer gemeinsamen Halterung (11) angeordnet sind und dass die Halterung (11) quer zur Transportrichtung der Bahn ortsveränderbar angeordnet ist.

2. Vorrichtung nach Anspruch 1, **dadurch gekennzeichnet, daß** das Einzugsmittel (13) als Band oder Seil ausgebildet ist.

3. Vorrichtung nach Anspruch 1, **dadurch gekennzeichnet**, daß-das Einzugsmittel (13) als Kette ausgebildet ist.

4. Vorrichtung nach Anspruch 1, **dadurch gekennzeichnet, daß** die Führung (12) als Rolle (12) ausgebildet ist.

5. Vorrichtung nach Anspruch 1, **dadurch gekennzeichnet, daß** die Führung C-förmigen Querschnitt aufweist.

6. Vorrichtung zum Einziehen einer Bahn, wobei ein Einzugsmittel (13) in mindestens einer Führung (12) bewegbar angeordnet ist, **dadurch gekennzeichnet, daß** die Führung (12) zur Umlenkung des Einzugsmittels (13) quer zur Transportrichtung der Bahn ortsveränderbar angeordnet ist, daß das Einzugsmittel (13) in einer erster Position in der Nähe einer Seitenkante einer ersten Bahn mit einer ersten Breite und daß das Einzugsmittel (13) in einer zweiten Position in der Nähe einer Seitenkante einer zweiten Bahn mit einer zweiten Breite anordenbar ist.

7. Vorrichtung nach Anspruch 1, **dadurch gekennzeichnet, daß** die Vorrichtung in einer Rotationsdruckmaschine angeordnet ist.

## Claims

1. Arrangement for feeding in a web, wherein an infeed means (13) is arranged to be movable on a plurality of guides (12), **characterised in that** a plurality of guides (12) for changing the direction of the infeed means (13) are arranged on a common mounting (11), and **in that** the mounting (11) is arranged to be variable in position transversely to the direction in which the web is transported.

2. Arrangement according to claim 1, **characterised in that** the infeed means (13) is in the form of a tape or cable.

3. Arrangement according to claim 1, **characterised in that** the infeed means (13) is in the form of a chain.

4. Arrangement according to claim 1, **characterised in that** the guide (12) is in the form of a roller (12).

5. Arrangement according to claim 1, **characterised in that** the guide is of a C-shaped cross-section.

6. Arrangement for feeding in a web, wherein an infeed means (13) is arranged to be movable on a plurality of guides (12), **characterised in that** the guide (12) for changing the direction of the infeed means (13) is arranged to be variable in position transversely to the direction in which the web is transported, and **in that** the infeed means (13) can be arranged in a first position close to a side edge of a first web of a first width and the infeed means (13) can be arranged in a second position close to a side edge of a second web of a second width.

7. Arrangement according to claim 1, **characterised in that** the arrangement is arranged in a rotary printing press.

## Revendications

1. Dispositif pour insérer une bande, un moyen d'insertion (13) étant disposé de façon à pouvoir se déplacer dans plusieurs guidages (12), **caractérisé en ce que** plusieurs guidages (12) sont prévus pour dévier un moyen d'insertion (13) sur une fixation commune et **en ce que** la fixation (11) est disposée de façon à pouvoir être déplaçable localement, transversalement par rapport à la direction de transport de la bande.

2. Dispositif selon la revendication 1, **caractérisé en ce que** le moyen d'insertion (13) est réalisé sous la forme de bande ou de câble.

3. Dispositif selon la revendication 1, **caractérisé en ce que** les moyens d'insertion (13) sont réalisés sous la forme de chaîne.

4. Dispositif selon la revendication 1, **caractérisé en ce que** le guidage (12) est réalisé sous la forme de rouleau (12).

5. Dispositif selon la revendication 1, **caractérisé en ce que** le guidage présente une section transversale en forme de C.

6. Dispositif pour l'insertion d'une bande, un moyen d'insertion (13) étant disposé de façon déplaçable en au moins un guidage (12), **caractérisé en ce que** le guidage (12) est disposé de façon à pouvoir être changé de position transversalement par rapport à la direction de transport de la bande, afin de dévier le moyen d'insertion (13), **en ce que** le moyen d'insertion (13) est susceptible d'être disposé en une première position, à proximité d'un bord latéral d'une première bande ayant une première largeur, et **en ce que** le moyen d'insertion (13) est susceptible d'être disposé en une deuxième position, à proximité d'un bord latéral d'une deuxième bande ayant une deuxième largeur.

7. Dispositif selon la revendication 1, **caractérisé en ce que** le dispositif est disposé dans une machine à imprimer rotative.
